# EUROPÄISCHE PATENTSCHRIFT

(11) **EP 2 177 470 B1**
(45) Veröffentlichungstag und Bekanntmachung des Hinweises auf die Patenterteilung: **23.05.2012**
(21) Anmeldenummer: 09013125.1
(22) Anmeldetag: 16.10.2009
(51) Int. Cl.: B66F 9/12, B66F 9/08

(54) **Flurförderzeug zum Transport von Sonderpaletten**
Industrial truck for transporting special palettes
Chariot de manutention destiné au transport de palettes spéciales

(30) Priorität: 18.10.2008 DE 202008013950 U
(43) Veröffentlichungstag der Anmeldung: 21.04.2010
(73) Patentinhaber: Jungheinrich Aktiengesellschaft, 22047 Hamburg (DE)
(72) Erfinder: Magens, Ernst-Peter, 22949 Ammersbek (DE); Verch, Jonni, 25485 Langeln (DE)
(74) Vertreter: Hauck Patent- und Rechtsanwälte

(56) Entgegenhaltungen:
- EP-A2- 0 958 988
- WO-A1-2006/059940
- US-A- 2 992 749
- US-A- 6 125 971

## Beschreibung

Die Erfindung bezieht sich auf ein Flurförderzeug zum Transport von Sonderpaletten nach Anspruch 1.

In der weltweiten Logistik haben sich Paletten als Ladehilfsmittel durchgesetzt. Eine Standardpalette (Europalette) hat eine Abmessung von 800 x 1200 Millimeter. Es sind auch andere Größen bekannt. Die Paletten werden vornehmlich von Flurförderzeugen transportiert und gestapelt, die mit Gabelzinken beziehungsweise Gabelarmen ausgelegt sind. Die übliche Ausführung ermöglicht lediglich den Transport einer Palette.

In Einzelfällen (zum Beispiel im Einzelhandel) werden Lasten auf kleineren Paletten gestapelt und transportiert, die zum Beispiel die Abmessung von einem Viertel einer Europalette aufweisen. Die Waren werden, auf den Paletten stehend, direkt im Verkaufsraum aufgestellt. Um derartige Paletten zu handhaben, hat sich durchgesetzt, die kleineren Paletten so zu gestalten, dass sie jeweils die Hälfte, ein Drittel oder ein Viertel einer Standardpalette in Anspruch nehmen. Für die Lagerung in Regalen und den Transport werden Standardflurförderzeuge verwendet. Die kleineren Paletten sind auf Standardpaletten aufgestellt. Beim Einzelhändler müssen dann die kleineren Paletten von den großen heruntergenommen und in den Verkaufsraum gebracht werden.

Für das Herunternehmen der kleinen Paletten von den großen und den Transport in den Verkaufsraum sind Spezialflurförderzeuge erforderlich. Sie müssen in der Lage sein, eine Stapelfunktion auszuführen, um die kleinen Paletten von den großen herunterzunehmen. Sie müssen außerdem in der Lage sein, die kleinen Paletten in den Verkaufsraum zu transportieren. Standardflurförderzeuge nehmen die kleinen Paletten jeweils auf einzelne Gabelzinken auf, was entsprechend unsicher ist. Außerdem benötigt ein Standardflurförderzeug zum Manövrieren viel Platz, der häufig nicht zur Verfügung steht.

Es ist auch bereits bekannt, Kleinfahrzeuge vorzusehen, die mit einem mittigen Radarm und einem mittigen Lastarm versehen sind, um derartige Paletten zu transportieren und zu stapeln. Da die kleinen Paletten oftmals in Relation zu ihrer Grundfläche hoch beladen sind, ist es sinnvoll, die Unterstützung der Palette durch die einzelne Gabelzinke um weitere Elemente zu ergänzen. Es sind Haltewinkel bekannt, die am Gabelrücken so befestigt sind, dass sie die auf der Gabelzinke liegende Palette an den beiden, dem Gabelrücken zugewandten Ecken unterstützen. Dies setzt jedoch eine spezielle Ausführung der kleinen Paletten voraus, die meist nicht gegeben ist. In diesem Fall muss der Bediener die Handhabung der kleinen Paletten vorsichtig durchführen und gegebenenfalls die Last von Hand zusätzlich abstützen.

Aus EP 0 958 988 A2 ist eine Vorrichtung zur Vergrößerung der Auflagefläche eines mittleren Lastarms eines Flurförderzeuges bekannt. Die Vorrichtung wird an einen Lastarm des Flurförderzeugs angebracht und ist mit seitlich ausklappbaren Seitenarmen ausgestattet, die eine auf den Lastarm aufgenommene Last in ihrem seitlichen Randbereich von unten gegen ein seitliches Verkippen sichern.

Aus US 2 992 749 A ist ein Flurförderzeug bekannt, das für das Heben und Verladen von langen Lasten in ein Lagerregal an seiner Frontseite mittig mit einem einzelnen zungenartigen Lastarm ausgestattet ist.

Der Erfindung liegt die Aufgabe zugrunde, ein Flurförderzeug zum Transport von Sonderpaletten zu schaffen, das Stapel- und Transportvorgänge schnell und sicher mit wenig Platzbedarf und ohne große körperliche Anstrengung durchführen kann.

Diese Aufgabe wird durch die Merkmale des Anspruchs 1 gelöst.

Bei dem erfindungsgemäßen Flurförderzeug sind zwei parallel beabstandete Hubgerüstprofile seitlich am mittigen Radarm angeschweißt, vorzugsweise über Distanzklötze. Der Lastarmrücken ist in den Hubgerüstprofilen geführt, vorzugsweise über Rollen. Ein Lagerbauteil für einen Fahrantrieb mit einem schwenkbaren beziehungsweise lenkbaren Antriebsrad ist über gefederte Arme an den Hubgerüstprofilen angelenkt. Die Anlenkung erfolgt vorzugsweise an der Rückseite der Hubgerüstprofile.

Das erfindungsgemäße Flurförderzeug weist mithin eine selbsttragende Konstruktion auf, die einfach herstellbar ist und zu einem leichten Gerät führt.

Vorteilhafte Ausgestaltungen des Anspruchs 1 sind in Unteransprüchen angegeben.

Nach einer Ausgestaltung der Erfindung sind an der Rückseite des Lastarmrückens parallel beabstandete Laschen angebracht für die Lagerung von Führungsrollen.

Nach einer weiteren Ausgestaltung der Erfindung sind an einem an den Hubgerüstprofilen befestigten Haltebauteil beabstandet zwei Gummifederelementepaare eingebracht, die über Lenker mit Gummifederelementen am Lagerbauteil des Fahrantriebs gekoppelt sind. Ein Elementpaar kann jedoch auch durch ein einzelnes Element ersetzt werden, um eine Parallelführung zu erhalten. Derartige Gummifederelemente sind an sich bekannt. Sie bestehen aus einer äußeren und einer inneren Hülse, beispielsweise in Vierkantform wobei zwischen den Hülsen elastomeres Material eingebracht ist. Mit Hilfe einer derartigen Federanordnung wird für das Antriebsrad ein gewisser Bodenandruck erzeugt, der nach einer weiteren Ausgestaltung der Erfindung dadurch variabel ist, dass die Anbringung der ersten Federelemente in der Höhe an unterschiedlichen Orten gewählt werden kann.

Nach einer weiteren Ausgestaltung der Erfindung sind auf beiden Seiten der Hubgerüstprofile Lagerplatten an diesen angebracht, die an der Unterseite Lenkrollen lagern. Die Lagerplatten können nach einer weiteren Ausgestaltung der Erfindung Verbindungsstreben aufweisen, die ihrerseits mit den Hubprofilen verschweißt sein können. Die Lagerplatten dienen auch zur Abstützung von Batterien, vorzugsweise Lithiumzellen. Lithiumzellen beanspruchen bei gleichem nutzbarem Energieinhalt in Relation zu bisher üblichen Bleisäurebatterien wesentlich weniger Bauraum und sind außerdem leichter. Sie haben weiterhin den Vorteil, dass sie in einer kürzeren Zeit wieder geladen werden können als Bleisäurebatterien und im Gegensatz zu diesen wartungsfrei sind. Nach einer weiteren Ausgestaltung der Erfindung in diesem Zusammenhang ist vorgesehen, dass oberhalb der Lithiumzellen auf den Tragplatten weitere Lithiumzellen angeordnet sind, die mit einer Lithiumzelle oberhalb der Federanordnung für den Fahrantrieb ausgerichtet sind. Zum Erreichen einer Gesamtspannung von etwa 24 Volt sind daher vorzugsweise sieben dieser Zellen vorgesehen.

Das erfindungsgemäße Flurförderzeug weist auch eine Hubvorrichtung auf, um den Lastarm in der Höhe zu bewegen. Hierzu kann ein herkömmlicher Hydraulikantrieb genommen werden. Nach einer Ausgestaltung der Erfindung ist ein Spindelantrieb vorgesehen, dessen Elektromotor vorzugsweise parallel zur Spindel angeordnet ist und dessen Spindelmutter mit der Spindel zusammenwirkt, die mit zwei parallel beabstandeten weiteren Laschen an der Rückseite des Lastarmrückens in Wirkverbindung steht. Die Spindel ist vorzugsweise drehfest an den Laschen befestigt und der Motor treibt die Spindelmutter an. Ein Elektrospindelantrieb hat den Vorteil, dass dadurch ein "ölfreies" Fahrzeug erhalten wird, was insbesondere für einen Einsatz im Lebensmittelbereich von Vorteil ist. Vorzugsweise wird für den Fahrantrieb ein Direktantrieb vorgesehen. Ein Direktantrieb benötigt nur einen kleinen Bauraum und ist durch einen leisen Betrieb gekennzeichnet. Es kann jedoch auch ein Antrieb mit Getriebe, vorzugsweise bei ebenfalls liegendem Motor, vorgesehen werden.

Die Lenkung des erfindungsgemäßen Flurförderzeugs kann über eine Deichsel erfolgen, wodurch das Fahrzeug als Mitgängerfahrzeug gekennzeichnet ist. Die Deichsel ist so gelagert, dass sie um mindestens +/- 90° schwenkbar ist. Ihre Verbindung mit einer vorzugsweise vertikalen Lenkachse erfolgt vorzugsweise oberhalb von Fahrantrieb und Batterien. Es kann auch eine Stehplattform mit dem Fahrzeug verbunden werden, die gegebenenfalls klappbar ist. Bei feststehender Stehplattform kann ein Lenkgeber von geringen Ausmaßen in Griffnähe angebracht sein, der über eine elektrische Lenkung das Antriebsrad lenkt.

Nach einer anderen Ausgestaltung der Erfindung ist seitlich am Lastarmrücken jeweils ein Lasthalteelement angelenkt, das um eine annähernd vertikale Achse schwenkbar seitlich gegen eine von Lastarm aufgenommene Last anlegbar ist. Dadurch wird die Last auf der aufgenommenen Palette seitlich abgestützt. Die Lasthalteelemente werden nach dem Aufnehmen der kleinen Palette seitlich an diese herangeklappt, so dass der dem Antriebsteil zugewandte Teil der kleinen Palette und auch die darauf befindliche Ware seitlich zur Fahrtrichtung sicher gestützt werden kann. Höhe und Länge der Lasthalteelemente werden so gewählt, dass sie in der Ruheposition im Wesentlichen nicht über die Außenkontur des Fahrzeuges hinausragen.

Die Vorteile des erfindungsgemäßen Flurförderzeugs wie folgt zusammengefasst werden:
- Verbesserung der Ergonomie bei der Handhabung von kleinen Paletten, insbesondere im Einzelhandel
- Entfall des Umpackens der kleinen Paletten nach Anlieferung und vor dem Transport in den Verkaufsraum
- Kompakte Bauform unter Nutzung neuer Antriebs- und Batterietechnologien
- Einsatz von Verschleiß- und wartungsfreien Federelementen zur Führung und Federung des Fahrantriebs, so dass jederzeit eine ausreichende Kraftübertragung zwischen Antriebsrad und Boden gegeben ist, insbesondere zum Bremsen, Antreiben und Lenken
- Erhöhung der Sicherheit für Bediener und Personen
- Keine Beschädigung der transportierten Ware und der Umgebung
- Bei Verwendung von Lithiumbatterien Wartungsfreiheit und große Vorteile bei der Fahrzeuggestaltung
- Ölfreies Fahrzeug.

Die Erfindung wird nachfolgend anhand eines Ausführungsbeispiels näher erläutert.
- Fig. 1: zeigt schematisch die Draufsicht auf Flurförderzeug nach der Erfin- dung.
- Fig. 2: zeigt die Seitenansicht des Flurförderzeugs nach Fig. 1.
- Fig. 3: zeigt das Flurförderzeug nach Fig. 2 mit angehobenem Lastarm.
- Fig. 4: zeigt die Draufsicht auf ein Flurförderzeug nach Fig. 1 beim Einfahren in eine kleine Palette, die mit drei anderen auf einer großen Palette aufgestellt ist.
- Fig. 5: zeigt die Seitenansicht der Anordnung nach Fig. 4 beim Anheben einer kleinen Palette.
- Fig. 6: zeigt einen Schnitt durch das Fahrzeug nach Fig. 2 kurz oberhalb des Radarms unter Weglassung des Lastarms.
- Fig. 7: zeigt einen Schnitt durch das Fahrzeug nach Fig. 1 oberhalb des Lastarms beziehungsweise der aufgenommenen Batterien.
- Fig. 8: zeigt eine ähnliche Darstellung wie Fig. 4, jedoch zusätzlich mit Lasthalteelementen.
- Fig. 9: zeigt die Seitenansicht der Darstellung nach Fig. 8.
- Fig. 10: zeigt in einer Einzeldarstellung die Betätigung von Lasthalteelementen nach den Fig. 8 und 9.
- Fig. 11: zeigt eine Alternative zur Ausbildung eines Lasthalteelements.

Fig. 1 - 3 zeigen ein Flurförderzeug 1 mit einem Lastteil 2 und einem Antriebsteil 3 und einer Deichsel 4. Das Lastteil 2 weist einen mittleren Lastarm 25 auf mit einem hinteren Lastarmrücken 26, der später noch zu beschreiben sein wird und in einem Hubgerüst höhenverstellbar geführt ist.

Das Antriebsteil 3 weist ein mittiges Antriebsrad 11 auf und seitlich davon zwei Schwenkrollen, von denen eine bei 12 zu erkennen ist. Das Antriebsteil ist auch mit einem Radarm 13 verbunden, der am freien Ende eine Lastrolle 10 lagert.

Wie aus den Fig. 4 und 5 hervorgeht, dient das gezeigte Flurförderzeug zum Anheben und Transportieren von Kleinpaletten 40 bzw. 41. In Fig. 5 ist gezeigt, wie auf eine herkömmliche Großpalette 42, zum Beispiel eine Europalette, vier Kleinpaletten aufgestellt sind. Der Radarm 13 kann in die Palette 42 einfahren, und der Lastarm 25 fährt in die Kleinpalette 40 ein und hebt sie an, wie in Fig. 5 dargestellt. Anschließend kann das Flurförderzeug 1 aus der Palette 42 herausfahren und die Palette 40 zu einem gewünschten Ort transportieren.

Der Aufbau des in den obigen Figuren dargestellten Flurförderzeugs geht deutlicher aus den Fig. 6 und 7 hervor. Man erkennt, dass zwei U-förmige Hubgerüstprofile 14 über Distanzklötze 24 seitlich am hinteren Ende des Radarms 13 angeschweißt sind. Wie aus Fig. 7 zu erkennen, werden Rollen 28, die an Laschen 27 drehbar gelagert sind, die an der Rückseite des Lastarmrückens 26 befestigt sind, in den Hubgerüstprofilen 14 geführt. An die Hubgerüstprofile 14 sind auf jeder Seite des Radarms 13 Tragplatten 16 angeschweißt. Unterhalb der Tragplatten 16 sind Halteplatten 17, 18 angebracht für Schwenkrollen 12a, 12b, die bei ihrer Verschwenkung einen Kreis 15 beschreiben. Zur Versteifung der Tragplatten 16 sind unterhalb von diesem Versteifungsstreben 12c angeschweißt, die ihrerseits mit den Hubgerüstprofilen 14 verschweißt sind. An der Rückseite der Hubgerüstprofile 14 ist ein Lagerbauteil 23 in Form einer Platte höhenverstellbar befestigt, an welcher auf gegenüberliegenden Seiten der Längsachse des gezeigten Fahrzeugs Gummifederelemente 20 fest angebracht sind. Weitere Gummifederelemente 60 sind mit einer nicht dargestellten Lagerplatte für einen nicht weiter dargestellten Fahrantrieb 19 des gezeigten Flurförderzeugs 1 verbunden. Zwischen den Gummifederelementen 20 und 60 sind Lenker 62 angebracht. Auf diese Weise kann eine Vorspannung auf die Antriebslagerplatte ausgeübt werden, um das Antriebsrad 11 mit ausreichender Kraft gegen den Untergrund anzudrücken. Das Lagerbauteil 23, das von einer Platte gebildet ist, ist höhenverstellbar an der Rückseite der Hubgerüstprofile 14 befestigt, um die Vorspannung zu verändern.

In Fig. 7 ist zu erkennen, dass auf den Tragplatten 16 jeweils zwei Lithiumbatterien 31, 32 angeordnet. Oberhalb der Lithiumbatterien 31, 32 sind weitere Lithiumbatterien 33 in einer Reihe angeordnet, nämlich jeweils eine oberhalb der Batterien auf der Tragplatte 16 und eine Lithiumbatterie dazu ausgerichtet oberhalb des Fahrantriebs 19. Ein nicht gezeigtes Ladegerät kann den Lithiumbatterien zugeordnet werden, um die Batterien ohne ein Ausbauen bzw. ohne ein externes Ladegerät zu laden.

In Fig. 7 ist bei 30 ein elektrischer Hubmotor stehend angeordnet, der über einen Spindelantrieb den Lastarmrücken 26 in der Höhe verstellt. Bei 35 ist die Spindel angedeutet, die mit einer nicht gezeigten Spindelmutter zusammenwirkt und an parallel beabstandeten Laschen 34 an der Rückseite des Lastarmrückens 26 befestigt ist. Die Spindelmutter ist mit dem Hubmotor über ein Getriebe verbunden.

Wie aus den Fig. 2, 3 und 5 hervorgeht, ist die Anlenkung der Deichsel 4 oberhalb einer Verkleidung 21 des Flurförderzeugs 1 angeordnet. Die strichpunktierte Linie 64 zeigt die Lenkachse 64 an zur Betätigung des lenkbaren Antriebsrades 11. Die Verkleidung 21 umgibt im unteren Bereich den weiter nicht dargestellten Fahrantrieb sowie die Lithiumbatterien 31 und 32. Oberhalb der Verkleidung 21 ist eine Verkleidung 29 dargestellt, die einen Raum umgibt für die Unterbringung von Batterien 33, Steuerungen für die Antriebe, eines Batterie-Managementsystems und weiteren Komponenten der elektrischen Anlage des gezeigten Flurförderzeugs 1. Darin kann auch ein bordeigenes Ladegerät untergebracht werden, so dass für eine Zwischenladung lediglich eine Steckdose erforderlich ist. An den Außenseiten der Verkleidungen 21, 29 können Anzeige- und Bedienelemente angeordnet sein. Die Deichsel 4 ist so angeordnet, dass ein Schwenken um mindestens +/- 90° bis gegen den unteren Bereich der oberen Verkleidung 29 möglich ist.

Die Fig. 8 und 9 zeigen eine gleiche Darstellung wie Fig. 4 und 5. Zusätzlich sind Lasthalteelemente 50, 51 um eine Achse 53 schwenkbar an den Seiten des Lastarmrückens 26 gelagert. In gestrichelt gezeichneten Linien sind die Lasthalter 50, 51 bei 52 in Ruheposition dargestellt. Man erkennt, dass sie im Wesentlichen nicht über die Außenkontur des Fahrzeugs hinausragen. In der Arbeitsstellung liegen die Lasthalter 50, 51 seitlich an der Palette 40 an und erstrecken sich über eine relativ große Höhe, über den Gabelrücken 26 hinaus, um die auf der Palette 40 aufliegende Last 66 seitlich zu haltern.

In Fig. 10 ist eine beispielhafte Betätigung der Lasthalteelemente 50, 51 schematisch dargestellt. Mit den Lasthalteelementen 50, 51, die länglich plattenförmig ausgebildet sind, sind Arme 54, 55 fest verbunden. An den Armen 54, 55 sind Lenkerhebel 56, 57 angelenkt, die ihrerseits an einen zweiarmigen Hebel 58 angelenkt sind. Der Hebel 58 ist um eine vertikale Achse 59 verschwenkbar. Das Schwenklager ist fest mit dem Lastarmrücken 26 verbunden. Durch eine Drehung des Hebels 58, die motorisch oder von Hand vorgenommen werden kann, ist es auf einfache Weise möglich, die Lasthalteelemente 50, 51 zu verstellen von ihrer Arbeits- in die Ruhestellung und umgekehrt, wie durch Doppelpfeil 68 angedeutet.

Eine alternative Ausgestaltung von Lasthalteelementen ist in Fig. 11 angedeutet. Ein L-förmiges Lasthalteelement 63 ist um eine vertikale Achse 61 am Lastarmrücken 26 schwenkbar gelagert. In der ausgezogenen Darstellung liegt das Lasthalteelement 63 an der Palette 40 an. Die Ruhestellung ist gestrichelt gezeichnet. Bei Verstellung ist das Lasthalteelement 63 um 180° zu verschwenken. Es liegt daher in der Ruhestellung an der Außenseite der Verkleidung 21 bzw. 29 an. Auch hierbei steht es nur minimal über die Außenkontur des Fahrzeugs über. Bei dem Lasthalteelement 63 wird eine größere Länge der Last gesichert als dies etwa bei den Lasthaltelementen 50, 51 der Fall ist. Die Lasthalteelemente 50, 51 bzw. 63 werden in ihrer jeweiligen Position in geeigneter Weise arretiert.

## Patentansprüche

1. Flurförderzeug zum Transport von Sonderpaletten, das einen mittigen Radarm (13) und eine Lastrolle (10) aufweist, einen mittigen Lastarm (25) und ein Hubgerüst aufweist, an den der Lastarm (25) über einen Lastarmrücken (26) beweglich geführt ist und das ferner eine Hubvorrichtung für den Lastarm (25) aufweist, **dadurch gekennzeichnet, dass** zwei parallel beabstandete Hubgerüstprofile (14), in denen der Lastarmrücken (26) höhenbeweglich geführt ist, seitlich am hinteren Ende des Radarms (13) angeschweißt sind und eine Lagerplatte für einen Fahrantrieb (19) eines schwenkbaren Antriebsrades (11) über gefederte Arme an den Hubgerüstprofilen (14) angelenkt ist.

2. Flurförderzeug nach Anspruch 1, **dadurch gekennzeichnet, dass** die Hubgerüstprofile (14) über Distanzklötze (24) am Radarm (13) angeschweißt sind.

3. Flurförderzeug nach Anspruch 1 oder 2, **dadurch gekennzeichnet, dass** an der Rückseite des Lastarmrückens parallel beabstandete Laschen (27) angebracht sind für die Lagerung von Führungsrollen (28), die mit den U-förmigen Hubgerüstprofilen (14) zusammenwirken.

4. Flurförderzeug nach einem der Ansprüche 1 bis 3, **dadurch gekennzeichnet, dass** an einem an den Hubgerüstprofilen (14) angeschraubten, höhenverstellbaren Lagerbauteil (23) beabstandet zwei Gummifederelementpaare (20) oder ein Gummielementpaar und einzelnes Gummifederelement oberhalb des Elementpaares angebracht sind, die über Lenker (62) mit Gummifederelementen (60) an eine Lagerplatte für einen Fahrantrieb (19) gekoppelt sind.

5. Flurförderzeug nach einem der Ansprüche 1 bis 4, **dadurch gekennzeichnet, dass** auf beiden Seiten der Hubgerüstprofile (14) Tragplatten (16) an diesen angebracht sind, die an der Unterseite Lenkrollen (12a, 12b) lagern.

6. Flurförderzeug nach Anspruch 5, **dadurch gekennzeichnet, dass** an der Unterseite der Tragplatten (16) Verstärkungsstreben (12c) angeschweißt sind, die ihrerseits mit den Hubgerüstprofilen (14) verschweißt sind.

7. Flurförderzeug nach einem der Ansprüche 4 bis 6, **dadurch gekennzeichnet, dass** das Lagerbauteil (23) in unterschiedlichen Höhen lösbar an den Hubgerüstprofilen (14) anbringbar ist.

8. Flurförderzeug nach einem der Ansprüche 1 bis 7, **dadurch gekennzeichnet, dass** auf den Tragplatten (16) Batteriezellen (31, 32), insbesondere Lithiumzellen, für den Fahr- und Hubantrieb angeordnet sind.

9. Flurförderzeug nach Anspruch 8, **dadurch gekennzeichnet, dass** oberhalb der Batteriezellen (31, 32) auf einer weiteren Tragplatte weitere Batteriezellen (33) angeordnet sind, die mit einer mittleren Batteriezelle oberhalb der Federanordnung für den Fahrantrieb ausgerichtet sind.

10. Flurförderzeug nach Anspruch 1, **dadurch gekennzeichnet, dass** auf dem hinteren Ende des Radarms (13) die Hubvorrichtung angeordnet ist und dass die Hubvorrichtung einen Spindelantrieb aufweist, dessen Elektromotor (30) stehend auf dem Radarm (13) angeordnet ist und dessen Spindelmutter (35) mit einer Spindel (35) zusammenwirkt, die in parallel beabstandeten weiteren Laschen (34) an der Rückseite des Lastarmrückens (26) angebracht ist.

11. Flurförderzeug nach Anspruch 10, **dadurch gekennzeichnet, dass** ein Direktantrieb als Fahrantrieb vorgesehen ist.

12. Flurförderzeug nach einem der Ansprüche 1 bis 11, **dadurch gekennzeichnet, dass** eine Deichsel (4) oberhalb von Fahrantrieb und Batterien (31, 32, 33) an einer vertikalen Lenkachse (64) über dem Fahrantrieb angebracht ist.

13. Flurförderzeug nach einem der Ansprüche 1 bis 12, **dadurch gekennzeichnet, dass** an der Rückseite der Hubgerüstprofile (14) eine Stehplattform angebracht ist und in Griffnähe eines auf der Stehplattform stehenden Bedieners ein elektrischer Lenkwinkel-Sollwertgeber angeordnet ist.

14. Flurförderzeug nach einem der Ansprüche 1 bis 13, **dadurch gekennzeichnet, dass** die Lagerplatte für den Fahrantrieb (19) seitlich der Längsachse des Fahrzeugs angeordnet ist, während auf der gegenüberliegenden Seite der Längsachse eine Lenkrolle angeordnet ist.

15. Flurförderzeug nach einem der Ansprüche 1 bis 14, **dadurch gekennzeichnet, dass** seitlich am Lastarmrücken (26) Lasthalteelemente (50, 51, 63) angeordnet sind, die um eine vertikale Achse (53, 61) schwenkbar, seitlich gegen die vom Lastarm (25) aufgenommene Last (40, 66) anlegbar sind.

16. Flurförderzeug nach Anspruch 15, **dadurch gekennzeichnet, dass** die Lasthalteelemente (50, 51, 63) in ihrer Ruhelage nicht oder nur minimal über die Kontur des Flurförderzeugs hinausragen.

17. Flurförderzeug nach Anspruch 15 oder 16, **dadurch gekennzeichnet, dass** mit den Lasthalteelementen (50, 51) Arme (54, 55) verbunden sind, an die Lenkerelemente (56, 57) angelenkt sind und zwischen den Lenkerelementen (56, 57) ein zweiarmiger Hebel (58) so angelenkt ist, dass er um eine vertikale Achse (59) drehbar gelagert ist.

18. Flurförderzeug nach einem der Ansprüche 15 bis 17, **dadurch gekennzeichnet, dass** Verriegelungen für die Lasthalteelemente in ihren Endlagern vorgesehen sind.

## Claims

1. An industrial truck for transporting special palettes having a central wheel arm (13) and a load roller (10) and having a central load arm (25) and a lifting frame on which the load arm (25) is movably guided via a load arm back (26), and which further has a lifting device for the load arm (25), **characterised in that** two parallel spaced lifting frame profiles (14) in which the load arm back (26) is height-adjustably guided are laterally welded to the rear end of the wheel arm (13), and a support board for a travel drive (19) of a slewable driving wheel (11) is hinged to the lifting frame profiles (14) via spring-suspended arms.

2. The industrial truck according to claim 1, **characterised in that** the lifting frame profiles (14) are welded to the wheel arm (13) via spacer blocks (24).

3. An industrial truck according to claim 1 or 2, **characterised in that** parallel spaced tongues (27) are mounted on the rear side of the load arm back, for mounting guide rollers (28) which co-operate with the U-shaped lifting frame profiles (14).

4. An industrial truck according to any one of claims 1 to 3, **characterised in that** two rubber spring element pairs (20) or one rubber element pair and a single rubber spring element above the element pair are attached in a distance from each otheron a height-adjustable support component (23) that is screwed to the lifting frame profiles (14), and are coupled to a support board for a travel drive (19) via transversal swinging arms (62) having rubber spring elements (60).

5. An industrial truck according to any one of claims 1 to 4, **characterised in that** carrier boards (16) are attached to the lifting frame profiles (14) on both sides thereof, and bearing mount steering rollers (12a, 12b) on the bottom side.

6. The industrial truck according to claim 5, **characterised in that** strengthening struts (12c) are welded to the carrier boards (16) on the bottom sides thereof, said strengthening struts in turn being welded to the lifting frame profiles (14).

7. An industrial truck according to any one of claims 4 to 6, **characterised in that** the support component (23) is adapted to be detachably attached to the lifting frame profiles (14) in different heights.

8. An industrial truck according to any one of claims 1 to 7, **characterised in that** battery cells (31, 32) for the travel- and the lifting drive, lithium cells in particular, are disposed on the carrier boards (16).

9. The industrial truck according to claim 8, **characterised in that** further battery cells (33) are disposed on a further carrier board above the battery cells (31, 32), which are aligned with a central battery cell situated above the spring arrangement for the travel drive.

10. The industrial truck according to claim 1, **characterised in that** the lifting device is disposed on the rear end of the wheel arm (13), and that the lifting device has a spindle drive whose electric motor (30) is disposed on the wheel arm (13) in an upright standing fashion and whose spindle nut (35) cooperates with a spindle (35) which is mounted in parallel spaced further tongues (34) on the rear side of the load arm back (26).

11. The industrial truck according to claim 10, **characterised in that** a direct drive is provided as the travel drive.

12. An industrial truck according to any one of claims 1 to 11, **characterised in that** a pole (4) above the travel drive and the batteries (31, 32, 33) is attached to a vertical steering type axle (64) above the travel drive.

13. An industrial truck according to any one of claims 1 to 12, **characterised in that** a standing platform is attached to the rear side of the lifting frame profiles (14), and a steering angle intended value indicator is disposed within the easy reach of an operator standing on the standing platform.

14. An industrial truck according to any one of claims 1 to 13, **characterised in that** the support board for the travel drive (19) is disposed laterally to the longitudinal axis of the vehicle, whereas a steering roller is disposed on the opposite side of the longitudinal axis.

15. An industrial truck according to any one of claims 1 to 14, **characterised in that** load holding elements (50, 51, 63) are disposed laterally on the load arm back (26), which are pivotable around a vertical axis (53, 61) so as to be laterally put against the load (40, 66) taken up by the load arm (25).

16. The industrial truck according to claim 15, **characterised in that** the load holding elements (50, 51, 63) do not at all or only minimally project beyond the contour of the industrial truck in their rest positions.

17. An industrial truck according to claim 15 or 16, **characterised in that** arms (54, 55) are connected to the load holding elements (50, 51), to which transversal swing elements (56, 57) are hinged, and a two-arm lever (58) is hinged between the transversal swing elements (56, 57) such that it is rotatably mounted around a vertical axis (59).

18. An industrial truck according to any one of claims 15 to 17, **characterised in that** locking devices are provided for the load holding elements in their final positions.

## Revendications

1. Chariot de manutention destiné au transport de palettes spéciales, ayant un bras de roue (13) central et un rouleau de charge (10) et ayant un bras de charge (25) central et un cadre de levage sur lequel le bras de charge (25) est guidé de façon mouvante à travers un dos de bras de charge (26), et qui a en outre un dispositif de levage pour le bras de charge (25), **caractérisé en ce que** deux profils de cadre de levage (14), en une distance parallèle et dans lesquels le dos de bras de charge (26) est guidé de façon ajustable en hauteur sont latéralement soudés à l'extrémité arrière du bras de roue (13), et un panneau de support pour un entraînement de traction (19) d'une roue motrice pivotante (11) est articulé aux profils de cadre de levage (14) par l'intermédiaire de bras suspendus sur ressorts.

2. Chariot de manutention selon la revendication 1, **caractérisé en ce que** les profils de cadre de levage (14) sont soudés au bras de roue (13) via des blocs de distance (24).

3. Chariot de manutention selon la revendication 1 ou 2, **caractérisé en ce que** des attaches (27) parallèles en un écart de l'une de l'autre sont montées sur le côté arrière du dos de bras de charge, pour le logement de rouleaux de guidage (28) qui co-opèrent avec les profils de cadre de levage (14) en forme d'U.

4. Chariot de manutention selon l'une quelconque des revendications 1 à 3, **caractérisé en ce que** deux paires d'éléments de ressort en caoutchouc (20) ou une paire d'éléments en caoutchouc et un seul élément de ressort en caoutchouc au-dessus de la paire d'éléments sont montés en un écart de l'une de l'autre dans un composant de support (23) ajustable en hauteur et qui est vissé sur les profils de cadre de levage (14), et sont accouplés à un panneau de support pour un entraînement de traction (19) via des bras oscillants transversaux (62) qui ont des éléments de ressort en caoutchouc (60).

5. Chariot de manutention selon l'une quelconque des revendications 1 à 4, **caractérisé en ce que** des panneaux porteurs (16) sont montés aux profils de cadre de levage (14) sur les deux côtés de ceux-ci, et portent des rouleaux de direction (12a, 12b) sur le fond.

6. Chariot de manutention selon la revendication 5, **caractérisé en ce que** des étais de renforcement (12c) sont soudés aux panneaux porteurs (16) dans le côté inférieur et sont de leur côté soudés aux profils de cadre de levage (14).

7. Chariot de manutention selon l'une quelconque des revendications 4 à 6, **caractérisé en ce que** le composant de support (23) permet de se faire attacher aux profils de cadre de levage (14) dans des hauteurs différents et de façon amovible.

8. Chariot de manutention selon l'une quelconque des revendications 1 à 7, **caractérisé en ce que** des éléments de batterie (31, 32), des éléments de lithium notamment, sont disposés sur les panneaux porteurs (16) pour les entraînements de roulement et de levage.

9. Chariot de manutention selon la revendication 8, **caractérisé en ce que** des éléments de batterie additionnels (33) sont disposés dans un panneau porteur additionnel au-dessus des éléments de batterie (31, 32), et sont alignés avec un élément de batterie moyen au-dessous de l'arrangement de ressort pour l'entraînement de traction.

10. Chariot de manutention selon la revendication 1, **caractérisé en ce que** le dispositif de levage est disposé dans l'extrémité arrière du bras de roue (13), et que le dispositif de levage a un entraînement à broche rotative dont le moteur électrique (30) est disposé sur le bras de roue (13) en position verticale et dont l'écrou de broche (35) coopère avec une broche (35) qui est montée dans des autres attaches (34) parallèles en une distance l'une de l'autre sur le côté arrière du dos de bras de charge (26).

11. Chariot de manutention selon la revendication 10, **caractérisé en ce que** un entraînement direct est pourvu comme entraînement de traction.

12. Chariot de manutention selon l'une quelconque des revendications 1 à 11, **caractérisé en ce que** un timon (4) au-dessus de l'entraînement de traction et des batteries (31, 32, 33) est attaché sur un essieu directeur vertical (64) au-dessus de l'entraînement de traction.

13. Chariot de manutention selon l'une quelconque des revendications 1 à 12, **caractérisé en ce que** une plateforme de tenue est attachée au côté arrière des profils de cadre de levage (14), et un transmetteur électrique pour l'angle de direction exigé est disposé dans le rayon d'action d'un utilisateur qui est debout sur la plateforme de tenue.

14. Chariot de manutention selon l'une quelconque des revendications 1 à 13, **caractérisé en ce que** le panneau de support pour l'entraînement de traction (19) est disposé à côté de l'axe longitudinal du véhicule, pendant que un rouleau de direction est disposé sur le côté vis-à-vis de l'axe longitudinal.

15. Chariot de manutention selon l'une quelconque des revendications 1 à 14, **caractérisé en ce que** des éléments serre-charge (50, 51, 63) sont disposés au côté du dos de bras de charge (26) et qui, en étant pivotable autour d'un axe vertical (53, 61), se font mettre contre les côtés de la charge (40, 66) prise par le bras de charge (25).

16. Chariot de manutention selon la revendication 15, **caractérisé en ce que** les éléments serre-charge (50, 51, 63) ne projettent pas ou seulement de façon minimale au-delà du contour du chariot dans leur position de repos.

17. Chariot de manutention selon la revendication 15 ou 16, **caractérisé en ce que** des bras (54, 55) sont connectés aux éléments serre-charge (50, 51), auxquels sont articulés des éléments de bras oscillants transversaux (56, 57), et un levier à deux bras (58) est articulé entre les éléments de bras oscillants transversaux (56, 57) de sorte qu'il est monté de façon rotative autour d'un axe vertical (59).

18. Chariot de manutention selon l'une quelconque des revendications 15 à 17, **caractérisé en ce que** des dispositifs de verrouillage sont pourvus pour les éléments serre-charge dans leurs positions finales.
